# EUROPÄISCHE PATENTSCHRIFT

(11) **EP 1 960 666 B1**
(45) Veröffentlichungstag und Bekanntmachung des Hinweises auf die Patenterteilung: **04.07.2012**
(21) Anmeldenummer: 06829533.6
(22) Anmeldetag: 12.12.2006
(51) Int. Cl.: F04B 1/28, F04B 51/00

(54) **VORRICHTUNG UND VERFAHREN ZUR ZUSTANDSÜBERWACHUNG BEI HYDROSTATISCHEN VERDRÄNGEREINHEITEN**
DEVICE AND METHOD FOR MONITORING THE STATE OF HYDROSTATIC DISPLACEMENT UNITS
DISPOSITIF ET PROCEDE DE SURVEILLANCE DE L'ETAT D'UNITES DE REFOULEMENT HYDROSTATIQUE

(30) Priorität: 13.12.2005 DE 102005059564
(43) Veröffentlichungstag der Anmeldung: 27.08.2008
(73) Patentinhaber: Bosch Rexroth AG, 70184 Stuttgart (DE)
(72) Erfinder: KUNZE, Thomas, 72202 Nagold (DE); EICHNER, Wilfried, 75387 Neubulach (DE)
(74) Vertreter: Körfer, Thomas
(86) Internationale Anmeldenummer: PCT/EP2006/011952
(87) Internationale Veröffentlichungsnummer: WO 2007/068448

(56) Entgegenhaltungen:
- WO-A-02/33260
- DE-A1- 4 133 269
- DE-A1- 10 143 206
- DE-A1- 10 244 203
- DE-A1- 10 334 817
- US-A- 5 213 477
- US-A- 5 737 994

## Beschreibung

Die Erfindung betrifft eine Vorrichtung und ein Verfahren zur Zustandsüberwachung bei hydrostatischen Verdrängereinheiten.

Wenn hydraulische Anlagen aufgrund von Wartungsarbeiten oder aufgrund einer Fehlfunktion ausfallen, entstehen kostenintensive Stillstandszeiten, innerhalb deren Zeitspanne Ersatzteile ausgetauscht werden müssen. Außerdem kann auch eine Verschmutzung des gesamten Hydraulikkreislaufes eine Stillstandszeit bewirken, so dass vor der erneuten Inbetriebnahme die gesamte Anlage gereinigt werden muss und das Hydrauliköl sowie Systemkomponenten wie z.B. Filtereinsätze ausgetauscht werden müssen. Wenn hydraulische Anlagen nicht in Betrieb sind, beispielsweise in einer Produktionslinie, resultieren nicht nur ein verringerter Produktionsausstoß, sondern auch sehr hohe Kosten für das Herunterfahren und das wieder Anfahren der hydraulischen Anlage.

Um die Ausfälle zu reduzieren ist dem Stand der Technik eine Vorrichtung und ein Verfahren zur Fehlerdiagnose an Pumpen zu entnehmen.

Beispielsweise ist aus der DE 103 34 817 A1 (nächster Stand der Technik) eine Vorrichtung und ein Verfahren zur Fehlererkennung an Pumpen bekannt, bei denen nach der Erfassung eines Drucks der Pumpe eine Frequenzanalyse, vorzugsweise eine diskrete Fourier-Transformation, des erfassten Datensignals ausgeführt wird und im Anschluss daran die Amplitude einer charakteristischen Frequenz der Pumpe, die durch die Frequenzanalyse erhalten wurde, mit einer Referenzamplitude verglichen und aus diesem Vergleich einen Fehler der Pumpe ermittelt wird. Dabei ist die charakteristische Frequenz der Pumpe vorzugsweise die Eigenfrequenz des Pumpenantriebs.

Nachteilig bei dem aus der DE 103 34 817 A1 hervorgehenden Stand der Technik ist, dass lediglich der Druck einer Pumpe ausschließlich im Frequenzbereich analysiert wird. Droht die Pumpe wegen erhöhter Verschmutzung des Hydraulik Fluids auszufallen, so kann dies mit der in der DE 103 34 817 A1 beschriebenen Vorrichtung nicht direkt diagnostiziert werden, sondern es können nur von einer Druckerhöhung im Hydraulikkreislauf Rückschlüsse gezogen werden, da die Vorrichtung keinen Sensor aufweist, der beispielsweise die Konzentration der Schmutzpartikel im Hydraulikfluid bestimmt. Von Nachteil ist ebenfalls, dass eventuelle mechanische Instabilitäten, die durch eine hohe Drehzahl der Pumpe bedingt sind und sich auf das Pumpengehäuse übertragen, nicht direkt erfasst werden können, da am Pumpengehäuse keine entsprechenden Sensoren angebracht sind.

Außerdem ist eine ereignisorientierte Wartung solcher Anlagen, d.h. eine durch einen Schadensfall bedingte Reparatur sowie eine zyklusorientierte Wartung, die sich auf eine Wartung in fest vorgegebenen Zeitabständen bezieht, von Nachteil, da diese eine längere Stillstandszeit und somit höhere Prozesskosten nach sich ziehen.

Die vorliegende Erfindung hat die Aufgabe, die Nachteile beim Stand der Technik zu beseitigen und eine Vorrichtung und ein Verfahren zur Fehlererkennung mit erweiterten Funktionsumfang zur zustandsorientierten Wartung bei hydrodynamisch betriebenen Maschinen zu schaffen.

Die Aufgabe wird bezüglich der Vorrichtung erfindungsgemäß durch die Merkmale des Anspruchs 1 und bezüglich des Verfahrens durch die Merkmale des Anspruchs 18 gelöst.

Anspruch 1 bezieht sich auf eine Vorrichtung zur Zustandsüberwachung bei hydrostatischen Verdrängereinheiten, insbesondere bei als Pumpe oder als Motor betriebenen Axialkolbenmaschinen. Die erfindungsgemäße Vorrichtung weist eine Erfassungseinheit mit einer Vielzahl von an der hydrostatischen Verdrängereinheit angebrachten Sensoren zur Erfassung von Überwachungsdaten und Betriebsdaten auf, wobei die Erfassungseinheit mit einer Auswerteeinheit verbunden ist, die sowohl eine Einrichtung zur Analyse der Überwachungsdaten im Frequenzbereich als auch eine Einrichtung zur Analyse der Überwachungsdaten im Zeitbereich umfasst. An die Auswerteeinheit ist eine Diagnoseeinheit mit einer Ausgabeeinheit angeschlossenen.

Anspruch 18 bezieht sich auf ein Verfahren zur Zustandsüberwachung mittels der erfindungsgemäßen Vorrichtung bei hydrostatischen Verdrängereinheiten, insbesondere bei als Pumpe oder als Motor betriebenen Axialkolbenmaschinen, wobei eine Vielzahl von Sensoren an der hydrostatischen Verdrängereinheit angebracht werden und die Überwachungsdaten und Betriebsdaten in einer Erfassungseinheit erfasst werden. Anschließend werden die Überwachungsdaten in der Auswerteeinheit sowohl im Frequenzbereich als auch im Zeitbereich analysiert, damit dann von der an der Diagnoseeinheit angeschlossenen Ausgabeeinheit in Abhängigkeit von dem Ergebnis der vorhergehenden Analyse ein Signal ausgegeben wird.

Die in den Unteransprüchen ausgeführten Maßnahmen betreffen vorteilhafte Weiterbildungen der Erfindung.

Insbesondere ist es vorteilhaft, dass die Auswerteeinheit der erfindungsgemäßen Vorrichtung zur Zustandsüberwachung sowohl eine Einrichtung zur Analyse der Überwachungsdaten im Frequenzbereich als auch eine Einrichtung zur Analyse der Überwachungsdaten im Zeitbereich umfasst. Somit können mit einfachen Mitteln die Eigenfrequenzen des Gesamtsystems ermittelt und gespeichert werden.

Weiterhin ist von Vorteil, dass an der hydrostatischen Einheit eine Vielzahl von Sensoren angebracht sind, womit sowohl Überwachungsdaten als auch Betriebsdaten wie Druck in einer Hochdruckleitung und/oder Druck in einer Niedrigdruckleitung und/oder ein Schwenkwinkel einer Schrägscheibe und/oder eine Drehzahl einer Zylindertrommel messtechnisch erfasst werden, um anschließend in der Auswerteeinheit bezüglich ihres Zusammenhangs analysiert zu werden.

Dabei ist von Vorteil, dass die Überwachungsdaten wie Oberflächenvibrationen und/oder Lecköl- und Hydraulikfluid-Temperatur und/oder Hydraulikfluid-Zustand, im Zusammenhang mit den ermittelten Betriebdaten den Gesamtzustand der zu überwachenden Maschine kennzeichnen, und somit eine notwendige Wartung schon vor ihrer Fälligkeit angezeigt wird, so dass eine eventuell notwendige Stillstandszeit gut mit dem Produktionsprozess vereinbart werden kann.

Außerdem ist von Vorteil, dass die Überwachungsdaten in der Auswerteeinheit auch im Zeitbereich analysiert werden können, so dass anhand einer Quotientenbildung von einem gemessenen Istwert zu einem festgelegten Schwellwert bzw. von einer Änderung des Istwerts zu einem festgelegten Schwellwert ein Trendverhalten des Maschinenzustands bestimmt werden kann.

Ferner ist von Vorteil, dass zumindest drei Beschleunigungssensoren an dem Gehäuse der hydrostatischen Verdrängereinheit angebracht sind, so dass Oberflächenvibrationen des Gehäuses in drei Richtungen erfasst werden können, die paarweise aufeinander senkrecht stehen.

Weiterhin ist von Vorteil, dass an der den Maschinenzustand festlegenden Diagnoseeinheit eine Ausgabeeinheit angeschlossen ist, in der ein Voralarm oder ein Hauptalarm in Bezug auf den diagnostizierten Maschinenzustand ausgeben wird.

Eine bevorzugte Ausführungsform der erfindungsgemäßen Vorrichtung zur Zustandsüberwachung bei hydrostatischen Verdrängereinheiten ist in der Zeichnung dargestellt und wird in der nachfolgenden Beschreibung näher erläutert. Es zeigen:
- Fig. 1: eine schematische Darstellung einer Axialkolbenmaschine zur Erläuterung der erfassten Überwachungsdaten und Betriebsdaten;
- Fig. 2: eine schematische Darstellung einer erfindungsgemäßen Vorrichtung zur Zustandsüberwachung und
- Fig. 3: ein Blockschaltbild zur Erläuterung des erfindungsgemäßen Verfahrens zur Zustandsüberwachung.

Die in der Fig. 1 dargestellte Axialkolbenmaschine 3 ist in Schrägscheibenbauweise mit verstellbarem Verdrängungsvolumen und einer Stromrichtung ausgeführt und umfaßt in bekannter Weise als wesentliche Bauteile ein im wesentlichen hohlzylindrisches Gehäuse 15 mit einem stirnseitig offenen Ende (unteres Ende in Fig. 1), einem am Gehäuse 15 befestigten, dessen offenes Ende verschließenden Gehäusedeckel 23, eine auch als Hubscheibe bezeichnete Schrägscheibe 19, eine Steuerplatte 24, eine Welle 25 und eine Zylindertrommel 16. Mittels eines geeigneten Sensors, der in dieser Darstellung nicht gezeigt ist, wird ein Schwenkwinkel der Schrägscheibe 19 ermittelt und an eine Erfassungseinheit 4 der erfindungsgemäßen Vorrichtung 1 zur Zustandsüberwachung bei hydrostatischen Verdrängereinheiten 2 übermittelt.

Die Welle 25 ist in dem Gehäuse 15 drehbar gelagert und greift zentriert durch die Zylindertrommel 16 hindurch. Die Zylindertrommel 16 ist mit der Welle 25 drehfest, jedoch axial beweglich und dadurch von der Welle abziehbar verbunden. Die Welle ist auf beiden Seiten der Zylindertrommel 16 in jeweils einem Wälzlager gelagert. An der Welle 25 ist ein Drehzahlsensor angebracht, der in dieser Darstellung nicht erkennbar ist und der die momentane Drehzahl der Welle 25 bestimmt und an die Erfassungseinheit 4 weiterleitet.

In der Zylindertrommel 16 sind über den Umfang verteilt mehrere Zylinderbohrungen 17 ausgebildet. In jeder Zylinderbohrung 17 ist jeweils ein Kolben 18 axial. beweglich eingesetzt. Die Kolben 18 weisen jeweils an der von dem Gehäusedeckel 23 abgewandten Seite einen kugelförmigen Kopf 26 auf, der mit einer korrespondierenden Ausnehmung eines Gleitschuhs 27 zu einer Gelenkverbindung zusammenwirkt. Mittels des Gleitschuhs 27 stützt sich der Kolben 18 an der Schrägscheibe 19 ab. Bei einer Drehung der Zylindertrommel 16 führen die Kolben 18 daher in den Zylinderbohrungen 17 eine Hubbewegung aus. Die Höhe des Hubs wird dabei durch die Stellung der Schrägscheibe 19 vorgegeben, wobei die Stellung der Schrägscheibe 19 im Ausführungsbeispiel durch eine Stellvorrichtung 28 einstellbar ist.

Die im dargestellten Schnitt der Fig. 1 der Axialkolbenmaschine 3 nicht erkennbaren Steueröffnungen der Steuerplatte 24 stehen auf ihrer von der Zylindertrommel 16 abgewandten Seite in permanentem Kontakt mit zumindest einem in dieser Figur nicht dargestellten Hochdruck- bzw. Niederdruckanschluß.

Die Zylinderbohrungen 17 sind über Öffnungen zu der Stirnfläche der Zylindertrommel 16 hin offen. Die Öffnungen überstreichen bei einer Rotation der Zylindertrommel 4 eine dichtende Umgebung der Steuerplatte 24 und werden dabei während eines Umlaufs alternierend mit den nicht erkennbaren Steueröffnungen verbunden.

Die Funktion der vorstehend beschriebenen Axialkolbenmaschine 3 ist allgemein bekannt und in nachstehender Beschreibung bei einem Einsatz als Pumpe auf das Wesentliche beschränkt.

Die Axialkolbenmaschine 3 ist beispielsweise für den Betrieb mit Öl als Hydraulik-Fluid vorgesehen. Über die Welle 25 wird die Zylindertrommel 16 mitsamt den Kolben 18 in Drehung versetzt. Wenn durch Betätigung der Stellvorrichtung 28 die Schrägscheibe 19 in eine Schrägstellung gegenüber der Zylindertrommel 16 verschwenkt ist, vollführen sämtliche Kolben 18 Hubbewegungen. Bei Drehung der Zylindertrommel 16 um 360° durchläuft jeder Kolben 18 einen Saug- und einen Kompressionshub, wobei entsprechende Ölströme erzeugt werden, deren Zu- und Abführung über die Öffnungen, die nicht erkennbaren Steueröffnungen der Steuerplatte 24 und den nicht dargestellten Hochdruck- bzw. Niederdruckanschluß erfolgen.

Fig. 2 zeigt eine schematische Darstellung einer erfindungsgemäßen Vorrichtung 1 zur Zustandsüberwachung einer hydrostatischen Verdrängereinheit 2, dessen Bauweise im Wesentlichen der in Fig. 1 dargestellten Axialkolbenmaschine 3 entspricht. Die Vorrichtung 1 zur Zustandsüberwachung bei hydrostatischen Verdrängereinheiten 2, insbesondere bei als Pumpe oder als Motor betriebenen Axialkolbenmaschinen 3 umfasst eine Erfassungseinheit 4 mit einer Vielzahl von an der hydrostatischen Verdrängereinheit 2 angebrachten Sensoren 5. Diese Sensoren 5 erfassen sowohl Überwachungsdaten 6 als auch Betriebsdaten 7. Ferner weist die erfindungsgemäße Vorrichtung 1 eine Auswerteeinheit 8 mit einer Einrichtung 9 zur Analyse der Überwachungsdaten 6 im Frequenzbereich und einer Einrichtung 10 zur Analyse der Überwachungsdaten 6 im Zeitbereich auf. An die Auswerteeinheit 8 schließt sich eine Diagnoseeinheit 11 mit einer Ausgabeeinheit 13 an, wobei die Diagnoseeinheit 11, wie in Fig. 3 gezeigt, auch in die Auswerteeinheit 8 integriert sein kann.

Die Überwachungsdaten 6 umfassen Oberflächenvibrationen und/oder Lecköl- und Hydraulik-Fluid-Temperatur und/oder Hydraulik-Fluid-Zustand, insbesondere Verschmutzungsgrad, wobei zur Erfassung der Oberflächenvibrationen an zumindest drei unterschiedlichen Stellen des Gehäuses 15 der hydrostatischen Verdrängereinheit 2 zumindest drei mit der Erfassungseinheit 4 verbundene Beschleunigungssensoren 14 angebracht sind. Die Richtungen der von den drei Beschleunigungssensoren 14 zu messenden Beschleunigungen bzw. Vibrationen stehen dabei jeweils paarweise senkrecht aufeinander.

Die Einrichtung 9 zur Analyse der Überwachungsdaten 6 im Frequenzbereich umfasst ein Modul, das die Fourriertransformierte der erfassten Überwachungsdaten 6, insbesondere der Oberflächenvibrationen bildet.

Die Lecköltemperatur des Hydraulik Fluids wird durch einen Sensor 5, der z. B. im Pumpengehäuse 15 oder in einer mit dem Pumpengehäuse 15 verbundenen Leckölleitung angeordnet ist, erfasst und über die Erfassungseinheit 4 zur Auswerteeinheit 8 der erfindungsgemäßen Vorrichtung 1 übermittelt, wo dieser Wert mit anderen Überwachungsdaten 6 gespeichert wird.

Die Einrichtung 10 zur Analyse der Überwachungsdaten 6 im Zeitbereich weist ein Modul zur Bewertung eines Trendverhaltens anhand eines Quotienten Istwert/Schwellwert und eines Quotienten Änderung des Istwerts zu einem Schwellwert auf, wobei der Istwert sich sowohl auf Überwachungsdaten 6 als auch auf Betriebsdaten 7 bezieht.

In der Diagnoseeinheit 11 der erfindungsgemäßen Vorrichtung 1 zur Zustandsüberwachung ist eine Verknüpfung von Überwachungsdaten 6 mit Betriebsdaten 7 vorgesehen, wobei die Schwellwerte für die von den Betriebsdaten 7 abhängigen Überwachungsdaten 6 festlegbar sind. In der an die Diagnoseeinheit 11 angeschlossenen Ausgabeeinheit 13 sind ein Voralarm und ein Hauptalarm als Alarmsignale in Bezug auf einen Maschinenzustand vorgesehen, wobei ein Voralarm eine anstehende nächste Wartung kennzeichnet und ein Hauptalarm einen für den weiteren Betrieb kritischen Maschinenzustand anzeigt und zusätzlich noch den Notschalter betätigen kann.

Fig. 3. zeigt ein Blockschaltbild zur Erläuterung des erfindungsgemäßen Verfahrens zur Zustandsüberwachung. Das Verfahren zur Zustandsüberwachung geht davon aus, dass eine Vielzahl von Sensoren 5 an der hydrostatischen Verdrängereinheit 2 angebracht werden. Die angebrachten Sensoren 5 umfassen im Ausführungsbeispiel Beschleunigungssensoren 14, Schmutzschalter, Temperatursensoren im Tank, sowie im Leckölkanal, Ölsensoren, Drucksensoren in der Hochdruckleitung 21 sowie in der Niedrigdruckleitung 20, einen an der Welle 25 angebrachten Drehzahlsensor und einen Sensor 5 zur Bestimmung des Schwenkwinkels. Diese Sensoren 5 erfassen die relevanten Daten und übermitteln sie als Überwachungsdaten 6 und Betriebsdaten 7 an eine Erfassungseinheit 4.

Die Überwachungsdaten 6 beziehen sich auf Oberflächenvibrationen, auf eine Partikelkonzentration im Hydraulik Fluid, auf die Temperaturen im Tank und in der Leckölleitung sowie auf Viskositätswerte, Wassergehalt, Dielektrizitätswerte und Druckwerte des im Hydraulik Kreislauf verwendeten Hydraulik-Fluids.

Die Betriebsdaten 7 beziehen sich auf den Druck in einer Hochdruckleitung 21 und/oder den Druck in einer Niedrigdruckleitung 20 und/oder den Schwenkwinkel einer Schrägscheibe 19 und/oder die Drehzahl einer Zylindertrommel 16.

In der Auswerteeinheit 8, die sich an die Erfassungseinheit 4 anschließt, werden die Überwachungsdaten 6 sowohl im Frequenzbereich als auch im Zeitbereich analysiert. Nach der Datenanalyse wird von der an der Diagnoseeinheit 11 angeschlossenen Ausgabeeinheit 13 in Abhängigkeit von dem Ergebnis der vorhergehenden Datenanalyse ein Signal ausgegeben.

Die in der Auswerteeinheit 8 erfassten Überwachungsdaten 6, insbesondere die mittels zumindest drei an dem Gehäuse der hydrostatischen Verdrängereinheit 2 angebrachten Beschleunigungssensoren 14 gemessenen Oberflächenvibrationen, werden einer Fourriertransformation unterworfen. Dadurch werden die Eigenfrequenzen und/oder Fehlerfrequenzen des Gesamtsystems ermittelt. Anhand dieser Eigenfrequenzen und/oder Fehlersequenzen kann ein kritischer Betriebszustand der Verdrängereinheit 2 ermittelt werden und über ein geeignetes optisches oder akustisches Alarmsignal gemeldet werden.

In der Einrichtung 10 zur Analyse der Überwachungsdaten 6 im Zeitbereich wird der Quotient aus einem Istwert und einem Schwellwert gebildet. Beispielsweise wird die Konzentration der Schmutzpartikel im Hydraulikkreis in regelmäßigen Zeitabständen bestimmt und ins Verhältnis zu einer vorher festgelegten und in der Auswerteeinheit 8 gespeicherten Grenzkonzentration gesetzt. Das Ergebnis dieses Quotienten wird in der Diagnoseeinheit 11 ständig überwacht, so dass bei einer Annäherung an den Wert Eins ein geeigneter Alarm ausgegeben wird.

Ferner wird in der Einrichtung 10 zur Analyse der Überwachungsdaten 6 im Zeitbereich ein Quotient aus der Änderung des Istwerts und einem vorher festgelegten Schwellwert gebildet. Zum Beispiel wird in regelmäßigen Zeitabständen eine Änderung der Temperatur im Tank erfasst und ins Verhältnis zu einer vorher festgelegten Temperatur gesetzt. Ein sprunghafter Anstieg dieses Quotienten ist dann ein Hinweis auf ein geändertes Trendverhalten des überwachten Messparameters, so dass daraufhin ein Alarm ausgegeben wird, nachdem in der Diagnoseeinheit 11 ein Trendverhalten der Überwachungsdaten anhand der in der Auswerteeinheit gebildeten Quotienten im Zeitbereich bewertet wurde.

Die Erfindung ist nicht auf Axialkolbenmaschinen 3 in Schrägscheibenbauweise beschränkt und ist beispielsweise auch für Axialkolbenmaschinen 3 in Schrägachsenbauweise verwendbar oder weitere hydrostatische Verdrängereinheiten 2 mit einem geschlossenen oder offenen Hydraulikkreislauf anwendbar.

## Patentansprüche

1. Vorrichtung (1) zur Zustandsüberwachung bei hydrostatischen Verdrängereinheiten (2), insbesondere bei als Pumpe oder als Motor betriebenen Axialkolbenmaschinen (3),
mit einer Erfassungseinheit (4) mit an der hydrostatischen Verdrängereinheit (2) angebrachten Sensoren (5) zur Erfassung von Daten,
mit einer Auswerteeinheit (8), die eine Einrichtung (9) zur Analyse im Frequenzbereich umfasst,
und mit einer Diagnoseeinheit (11), an welche eine Ausgabeeinheit (13) angeschlossenen ist,
**dadurch gekennzeichnet,**
**dass** die Auswerteeinheit (8) zudem eine Einrichtung (10) zur Analyse im Zeitbereich umfasst und
**dass** sich die erfassten Daten aus Überwachungsdaten (6) und Betriebsdaten (7) zusammensetzen und die Betriebsdaten (7) in der Auswerteeinheit (8) im Zeitbereich analysiert werden und die Überwachungsdaten (6) in der Auswerteeinheit (8) sowohl im Zeitbereich als auch im Frequenzbereich analysiert werden
**dass** die Überwachungsdaten Oberflächenvibrationen und/oder Lecköltemperatur und/oder Hydraulik-Fluidtemperatur und/oder Hydraulik/Fluid-Zustand, und/oder Verschmutzungsgrad umfassen und/oder sich auf Oberflächenvibrationen und/oder auf eine Partikelkonzentration im Hydraulikfluid und/oder auf die Temperaturen im Tank und/oder der Leckölleitung und/oder auf Viskositätswerte und/oder Wassergehalt und/oder Dielektrizitätswerte und/oder Druckwerte des im HydraulikKreislauf verwendeten Hydraulik-Fluids beziehen und
**dass** die Betriebsdaten sich auf den Druck in einer Hochdruckleitung (21) und/oder den Druck in einer Niedrigdruckleitung (20) und/oder den Schwenkwinkel einer Schrägscheibe (19) und/oder die Drehzahl einer Zylindertrommel (16) beziehen.

2. Vorrichtung zur Zustandsüberwachung nach Anspruch 1,
**dadurch gekennzeichnet**
**dass** die Einrichtung (9) zur Analyse der Überwachungsdaten im Frequenzbereich ein Modul zur Fourriertransformation der erfassten Überwachungsdaten (6) aufweist.

3. Vorrichtung zur Zustandsüberwachung nach Anspruch 1 oder 2,
**dadurch gekennzeichnet**
**dass** die Einrichtung (10) zur Analyse der Überwachungsdaten im Zeitbereich ein Modul zur Bewertung eines Trendverhaltens anhand eines Quotienten Istwert zu einem Schwellwert und/oder eines Quotienten Änderung des Istwerts zu einem Schwellwert aufweist.

4. Vorrichtung zur Zustandsüberwachung nach einem der Ansprüche 1 bis 3,
**dadurch gekennzeichnet**
**dass** an einem Gehäuse (15) der hydrostatischen Verdrängereinheit (2) zumindest drei mit der Erfassungseinheit (4) verbundene Beschleunigungssensoren (14) angebracht sind.

5. Vorrichtung zur Zustandsüberwachung nach Anspruch 4,
**dadurch gekennzeichnet**
**dass** die Beschleunigungssensoren (14) an drei unterschiedlichen Stellen des Gehäuses (15) der hydrostatischen Verdrängereinheit (2) angebracht sind.

6. Vorrichtung zur Zustandsüberwachung nach Anspruch 4 oder 5,
**dadurch gekennzeichnet**
**dass** die Richtungen der von den drei Beschleunigungssensoren (14) zu messenden Beschleunigungen bzw. Vibrationen jeweils paarweise aufeinander senkrecht stehen.

7. Vorrichtung zur Zustandsüberwachung nach einem der Ansprüche 1 bis 6,
**dadurch gekennzeichnet**
**dass** die hydrostatische Verdrängereinheit (2) in einer Zylindertrommel (16) angeordnete Zylinderbohrungen (17), mit in den Zylinderbohrungen (17) axial beweglichen Kolben (18) aufweist, wobei jeder Kolben (18) sich an einer verstellbaren Schrägscheibe (19) abstützt und dass die Betriebsdaten (7) sich auf einen Druck in einer Hochdruckleitung (21) und/oder einen Druck in einer Niedrigdruckleitung (20) der hydrostatischen Verdrängereinheit (2), einen Schwenkwinkel der Schrägscheibe (19) und/oder eine Drehzahl der Zylindertrommel (16) beziehen.

8. Vorrichtung zur Zustandsüberwachung nach einem der Ansprüche 1 bis 7,
**dadurch gekennzeichnet**
**dass** die Überwachungsdaten (6) von den an den entsprechenden Stellen vorgesehenen Sensoren (5) erhoben werden und an die Erfassungseinheit (4) der Vorrichtung (1) zur Zustandsüberwachung übermittelt werden.

9. Vorrichtung zur Zustandsüberwachung nach Anspruch 8,
**dadurch gekennzeichnet**
**dass** die Überwachungsdaten (6) die von drei Beschleunigungssensoren (14) gemessenen Vibrationen beinhalten.

10. Vorrichtung zur Zustandsüberwachung nach Anspruch 8 oder 9,
**dadurch gekennzeichnet**
**dass** die Überwachungsdaten (6) die mittels eines Sensors (5) in einer Leckölleitung (22) bestimmte Temperatur enthalten.

11. Vorrichtung zur Zustandsüberwachung nach einem der Ansprüche 8 bis 10,
**dadurch gekennzeichnet**
**dass** die Überwachungsdaten (6) die mittels eines in einem Hydraulik-Fluid angebrachten Sensors (5) ermittelten Temperaturwerte, Viskositätswerte und Druckwerte enthalten.

12. Vorrichtung zur Zustandsüberwachung nach einem der Ansprüche 8 bis 11,
**dadurch gekennzeichnet**
**dass** die Überwachungsdaten (6) die mittels eines in einem Tank für das Hydraulik-Fluid angebrachten Temperaturfühlers ermittelten Temperaturwerte enthalten.

13. Vorrichtung zur Zustandsüberwachung nach einem der Ansprüche 8 bis 12,
**dadurch gekennzeichnet**
**dass** die Überwachungsdaten (6) die mittels eines in dem Tank für das Hydraulik-Fluid angebrachten Partikelsensors und/oder mittels eines in der Leckölleitung (22) angebrachten Partikelsensors ermittelten Verschmutzungsgrade enthalten.

14. Vorrichtung zur Zustandsüberwachung nach einem der Ansprüche 1 bis 13,
**dadurch gekennzeichnet**
**dass** in der Diagnoseeinheit (11) eine Verknüpfung von Überwachungsdaten mit Betriebsdaten, sowie festlegbare Schwellwerte für die von den Betriebsdaten (7) abhängigen Überwachungsdaten (6) vorliegen.

15. Vorrichtung zur Zustandsüberwachung nach einem der Ansprüche 1 bis 14,
**dadurch gekennzeichnet**
**dass** in der an die Diagnoseeinheit (11) angeschlossenen Ausgabeeinheit (13) ein Voralarm und ein Hauptalarm als Alarmsignale in Bezug auf einen Maschinenzustand vorgesehen sind.

16. Vorrichtung zur Zustandsüberwachung nach Anspruch 15,
**dadurch gekennzeichnet**
**dass** die Alarmsignale in der Ausgabeeinheit (13) akustische Signale sind.

17. Vorrichtung zur Zustandsüberwachung nach Anspruch 15,
**dadurch gekennzeichnet**
**dass** die Alarmsignale in der Ausgabeeinheit (13) optische Signale sind.

18. Verfahren zur Zustandsüberwachung mittels einer Vorrichtung (1) bei hydrostatischen Verdrängereinheiten (2), insbesondere bei als Pumpe oder als Motor betriebenen Axialkolbenmaschinen (3) mit einer Erfassungseinheit (4), mit an der hydrostatischen Verdrängereinheit (2) angebrachten Sensoren (5) zur Erfassung von Daten, mit einer Auswerteeinheit (8), die eine Einrichtung (9) zur Analyse von Daten im Frequenzbereich und eine Einrichtung (10) zur Analyse von Daten im Zeitbereich aufweist und mit einer Diagnoseeinheit (11), an welche eine Ausgabeeinheit (13) angeschlossenen ist,
wobei zumindest ein Sensor (5) an der hydrostatischen Verdrängereinheit (2) angebracht wird, der Daten in einer Erfassungseinheit (4) erfasst,
wobei von der an der Diagnoseeinheit (11) angeschlossenen Ausgabeeinheit (13) in Abhängigkeit von dem Ergebnis einer vorhergehenden Analyse ein Signal ausgegeben wird,
**dadurch gekennzeichnet,**
**dass** sich die erfassten Daten aus Überwachungsdaten (6) und Betriebsdaten (7) zusammensetzen und die Betriebsdaten (7) in der Auswerteeinheit (8) im Zeitbereich analysiert werden und die Überwachungsdaten (6) in der Auswerteeinheit (8) sowohl im Zeitbereich als auch im Frequenzbereich analysiert werden,
**dass** die Überwachungsdaten Oberflächenvibrationen und/oder Lecköltemperatur und/oder Hydraulik-Fluidtemperatur und/oder Hydraulik/Fluid-Zustand, und/oder Verschmutzungsgrad umfassen und/oder sich auf Oberflächenvibrationen und/oder auf eine Partikelkonzentration im Hydraulikfluid und/oder auf die Temperaturen im Tank und/oder der Leckölleitung und/oder auf Viskositätswerte und/oder Wassergehalt und/oder Dielektrizitätswerte und/oder Druckwerte des im HydraulikKreislauf verwendeten Hydraulik-Fluids beziehen und
**dass** die Betriebsdaten sich auf den Druck in einer Hochdruckleitung (21) und/oder den Druck in einer Niedrigdruckleitung (20) und/oder den Schwenkwinkel einer Schrägscheibe (19) und/oder die Drehzahl einer Zylindertrommel (16) beziehen.

19. Verfahren zur Zustandsüberwachung nach Anspruch 18,
**dadurch gekennzeichnet,**
**dass** die Sensoren (5) Überwachungsdaten (6) wie Oberflächenvibrationen und/oder Lecköl- und Hydraulikfluid-Temperatur und/oder Hydraulikfluid-Zustand, insbesondere Verschmutzungsgrad, erfassen.

20. Verfahren zur Zustandsüberwachung nach Anspruch 18 oder 19,
**dadurch gekennzeichnet,**
**dass** in der Auswerteeinheit (8) die erfassten Überwachungsdaten (6), insbesondere die mittels zumindest drei Beschleunigungssensoren (14) gemessene Oberflächenvibrationen, fourriertransformiert werden.

21. Verfahren zur Zustandsüberwachung nach einem der Ansprüche 18 bis 20,
**dadurch gekennzeichnet,**
**dass** die Sensoren (5) Betriebsdaten (7) wie Druck in einer Hochdruckleitung (20) und/oder Druck in einer Niedrigdruckleitung (21) und/oder einen Schwenkwinkel einer Schrägscheibe (19) und/oder eine Drehzahl einer Zylindertrommel (16) erfassen.

22. Verfahren zur Zustandsüberwachung nach einem der Ansprüche 18 bis 21,
**dadurch gekennzeichnet,**
**dass** in der Einrichtung (10) zur Analyse der Überwachungsdaten (6) im Zeitbereich und/oder Frequenzbereich der Quotient aus einem Istwert und einem festgelegten Schwellwert gebildet wird.

23. Verfahren zur Zustandsüberwachung nach einem der Ansprüche 18 bis 21,
**dadurch gekennzeichnet,**
**dass** in der Einrichtung (10) zur Analyse der Überwachungsdaten (6) im Zeitbereich und/oder Frequenzbereich der Quotient aus einer Änderung des Istwerts und einem festgelegten Schwellwert gebildet wird.

24. Verfahren zur Zustandsüberwachung nach Anspruch 22 oder 23,
**dadurch gekennzeichnet,**
**dass** in der Diagnoseeinheit (11) ein Trendverhalten der Überwachungsdaten (6) anhand der in der Auswerteeinheit (8) gebildeten Quotienten im Zeitbereich und/oder Frequenzbereich bewertet wird.

## Claims

1. Device (1) for state monitoring for hydrostatic displacer units (2), in particular for axial piston machines (3) which are operated as pumps or motors, with a capture unit (4) with sensors (5) attached to the hydrostatic displacer unit (2) to capture data, with an analysis unit (8), which includes a device (9) for analysis in the frequency domain,
and with a diagnostic unit (11), to which an output unit (13) is connected,
**characterized in that**
the analysis unit (8) also includes a device (10) for analysis in the time domain, and
the captured data consist of monitoring data (6) and operational data (7), and the operational data (7) are analysed in the analysis unit (8) in the time domain, and the monitoring data (6) are analysed in the analysis unit (8) in both the time domain and the frequency domain,
the monitoring data include surface vibrations and/or leaked oil temperature and/or hydraulic fluid temperature and/or hydraulic fluid state and/or degree of contamination, and/or concern surface vibrations and/or a particle concentration in the hydraulic fluid and/or the temperatures in the tank and/or the leaked oil pipe and/or viscosity values and/or water content and/or permittivity values and/or pressure values of the hydraulic fluid which is used in the hydraulic circuit, and
the operational data concern the pressure in a high pressure pipe (21) and/or the pressure in a low pressure pipe (20) and/or the pivoting angle of a swash plate (19) and/or the rotational speed of a cylinder drum (16).

2. Device for state monitoring according to Claim 1,
**characterized in that**
the device (10) for analysing the monitoring data in the frequency domain has a module for Fourier transformation of the captured monitoring data (6).

3. Device for state monitoring according to Claim 1 or 2,
**characterized in that**
the device (9) for analysing the monitoring data in the time domain has a module for evaluating a trend behaviour on the basis of an actual value to threshold value quotient and/or of a change of actual value to threshold value quotient.

4. Device for state monitoring according to any one of Claims 1 to 3,
**characterized in that**
at least three acceleration sensors (14), which are connected to the capture unit (4), are attached to a housing (15) of the hydrostatic displacer unit (2).

5. Device for state monitoring according to Claim 4,
**characterized in that**
the acceleration sensors (14) are attached at three different points of the housing (15) of the hydrostatic displacer unit (2).

6. Device for state monitoring according to Claim 4 or 5,
**characterized in that**
the directions of the accelerations and/or vibrations to be measured by the three acceleration sensors (14) are perpendicular to each other in pairs.

7. Device for state monitoring according to any one of Claims 1 to 6,
**characterized in that**
the hydrostatic displacer unit (2) has cylinder bores (17), which are arranged in a cylinder drum (16), with pistons which are axially movable in the cylinder bores (17), each piston (18) being supported on an adjustable swash plate (19), and that the operational data (7) refer to a pressure in a high pressure pipe (21) and/or a pressure in a low pressure pipe (20) of the hydrostatic displacer unit (2), a pivoting angle of the swash plate (19) and/or a rotational speed of the cylinder drum (16).

8. Device for state monitoring according to any one of Claims 1 to 7,
**characterized in that**
the monitoring data (6) are collected by the sensors (5) which are provided at the corresponding points, and transmitted to the capture unit (4) of the device (1) for state monitoring.

9. Device for state monitoring according to Claim 8,
**characterized in that**
the monitoring data (6) include the vibrations measured by three acceleration sensors (14).

10. Device for state monitoring according to Claim 8 or 9,
**characterized in that**
the monitoring data (6) include the temperature which is determined by means of a sensor (5) in a leaked oil pipe (22).

11. Device for state monitoring according to any one of Claims 8 to 10,
**characterized in that**
the monitoring data (6) include the temperature values, viscosity values and pressure values which are determined by means of a sensor (5) which is attached in a hydraulic fluid.

12. Device for state monitoring according to any one of Claims 8 to 11,
**characterized in that**
the monitoring data (6) include the temperature values which are determined by means of a temperature sensor which is attached in a tank for the hydraulic fluid.

13. Device for state monitoring according to any one of Claims 8 to 12,
**characterized in that**
the monitoring data (6) include degrees of contamination which are determined by means of a particle sensor which is attached in the tank for the hydraulic fluid, and/or by means of a particle sensor which is attached in the leaked oil pipe (22).

14. Device for state monitoring according to any one of Claims 1 to 13,
**characterized in that**
in the diagnostic unit (11), a linkage of monitoring data with operational data, and definable threshold values for the monitoring data (6) which depend on the operational data (7), are present.

15. Device for state monitoring according to any one of Claims 1 to 14,
**characterized in that**
in the output unit (13) which is connected to the diagnostic unit (11), a pre-alarm and a main alarm are provided as alarm signals in relation to a machine state.

16. Device for state monitoring according to Claim 15,
**characterized in that**
the alarm signals in the output unit (13) are acoustic signals.

17. Device for state monitoring according to Claim 15,
**characterized in that**
the alarm signals in the output unit (13) are optical signals.

18. Method for state monitoring by means of a device (1) for hydrostatic displacer units (2), in particular for axial piston machines (3) which are operated as pumps or motors, with a sensor unit (4) with sensors (5) attached to the hydrostatic displacer unit (2) to capture data, with an analysis unit (8), which has a device (9) for analysing data in the frequency domain and a device (10) for analysing data in the time domain, and with a diagnostic unit (11), to which an output unit (13) is connected,
at least one sensor (5), which captures data in a capture unit (4), being attached to the hydrostatic displacer unit (2),
a signal being output by the output unit (13) which is connected to the diagnostic unit (11) depending on the result of a preceding analysis,
**characterized in that**
the captured data consist of monitoring data (6) and operational data (7), and the operational data (7) are analysed in the analysis unit (8) in the time domain, and the monitoring data (6) are analysed in the analysis unit (8) in both the time domain and the frequency domain,
the monitoring data include surface vibrations and/or leaked oil temperature and/or hydraulic fluid temperature and/or hydraulic fluid state and/or degree of contamination, and/or concern surface vibrations and/or a particle concentration in the hydraulic fluid and/or the temperatures in the tank and/or the leaked oil pipe and/or viscosity values and/or water content and/or permittivity values and/or pressure values of the hydraulic fluid which is used in the hydraulic circuit, and
the operational data concern the pressure in a high pressure pipe (21) and/or the pressure in a low pressure pipe (20) and/or the pivoting angle of a swash plate (19) and/or the rotational speed of a cylinder drum (16).

19. Method for state monitoring according to Claim 18,
**characterized in that**
the sensors (5) capture monitoring data (6) such as surface vibrations and/or leaked oil and hydraulic fluid temperatures and/or hydraulic fluid state, in particular degree of contamination.

20. Method for state monitoring according to Claim 18 or 19,
**characterized in that**
in the analysis unit (8), the captured monitoring data (6), in particular the surface vibrations which are measured by means of at least three acceleration sensors (14), are Fourier-transformed.

21. Method for state monitoring according to any one of Claims 18 to 20,
**characterized in that**
the sensors (5) capture operational data (7) such as pressure in a high pressure pipe (20) and/or pressure in a low pressure pipe (21) and/or a pivoting angle of a swash plate (19) and/or a rotational speed of a cylinder drum (16).

22. Method for state monitoring according to any one of Claims 18 to 21,
**characterized in that**
in the device (10) for analysing the monitoring data (6) in the time domain and/or frequency domain, the quotient of an actual value and a defined threshold value is formed.

23. Method for state monitoring according to any one of Claims 18 to 21,
**characterized in that**
in the device (10) for analysing the monitoring data (6) in the time domain and/or frequency domain, the quotient of a change of the actual value and a defined threshold value is formed.

24. Method for state monitoring according to Claim 22 or 23,
**characterized in that**
in the diagnostic unit (11), a trend behaviour of the monitoring data (6) is evaluated in the time domain and/or frequency domain on the basis of the quotients formed in the analysis unit (8).

## Revendications

1. Système (1) de surveillance d'états d'unités de refoulement hydrostatiques (2), notamment de machines à piston axial (3) fonctionnant comme pompes ou moteurs,
avec une unité de saisie (4) comportant des capteurs (5) disposés sur l'unité de refoulement hydrostatique (2) et destinés à la saisie de données,
avec une unité d'évaluation (8) comportant un dispositif (9) destiné à analyser les données de surveillance (6) dans le domaine des fréquences,
et avec une unité de diagnostic (11), à laquelle est reliée une unité de sortie (13),
**caractérisé**
**en ce que** l'unité d'évaluation (8) comporte en outre un dispositif (10) destiné à analyser les données de surveillance (6) dans le domaine temporel, et
**en ce que** les données saisies se composent de données de surveillance (6) et de données de fonctionnement (7), les données de fonctionnement (7) sont analysées en unité d'évaluation (8) dans le domaine temporel, et les données de surveillance (6) en unité d'évaluation (8) dans le domaine temporel ainsi que dans le domaine des fréquences,
**en ce que** les données de surveillance comprennent des vibrations de surface et/ou la température de l'huile de fuite et/ou la température du fluide hydraulique et/ou l'état du fluide hydraulique et/ou le degré d'encrassement, et/ou se rapportent à des vibrations de surface et/ou à une concentration de particules dans le fluide hydraulique et/ou aux températures dans le réservoir et/ou dans la conduite d'huile de fuite et/ou des valeurs de viscosité et/ou la teneur en eau et/ou des valeurs diélectriques et/ou des valeurs de pression du fluide hydraulique utilisé dans le circuit d'huile hydraulique, et
**en ce que** les données de fonctionnement se rapportent à la pression dans une conduite haute pression (21) et/ou la pression dans une conduite basse pression (20) et/ou l'angle de pivotement d'un disque incliné (19) et/ou la vitesse de rotation d'un tambour cylindrique (16).

2. Système de surveillance d'état selon la revendication 1,
**caractérisé**
**en ce que** le dispositif (9) d'analyse des données de surveillance dans le domaine des fréquences comporte un module pour la transformation de Fourier des données de surveillance (6) saisies.

3. Système de surveillance d'état selon la revendication 1 ou la revendication 2,
**caractérisé**
**en ce que** le dispositif (10) d'analyse des données de surveillance dans le domaine temporel comporte un module destiné à évaluer un comportement tendanciel sur la base d'un quotient entre la valeur effective et une valeur seuil et/ou d'un quotient entre la variation de la valeur effective et une valeur seuil.

4. Système de surveillance d'état selon l'une des revendications 1 à 3,
**caractérisé**
**en ce qu'**au moins trois capteurs d'accélération (14) reliés à l'unité de saisie (4) sont disposés sur un carter (15) de l'unité de refoulement hydrostatique (2).

5. Système de surveillance d'état selon la revendication 4,
**caractérisé**
**en ce que** les capteurs d'accélération (14) sont disposés à trois emplacements différents du carter (15) de l'unité de refoulement hydrostatique (2).

6. Système de surveillance d'état selon la revendication 4 ou la revendication 5,
**caractérisé**
**en ce que** les directions des accélérations ou des vibrations à mesurer par les trois capteurs d'accélération (14) sont perpendiculaires l'une à l'autre par paires.

7. Système de surveillance d'état selon l'une des revendications 1 à 6,
**caractérisé**
**en ce que** l'unité de refoulement hydrostatique (2) présente des alésages cylindriques (17) ménagés dans un tambour cylindrique (16), avec des pistons (18) mobiles axialement axialement dans les alésages cylindriques (17), chaque piston (18) étant appuyé contre un disque incliné (19) réglable, et en ce que les données de fonctionnement (7) se rapportent à une pression dans une conduite haute pression (21) et/ou une pression dans une conduite basse pression (20) de l'unité de refoulement hydrostatique (2), un angle de pivotement du disque incliné (19) et/ou une vitesse de rotation du tambour cylindrique (16).

8. Système de surveillance d'état selon l'une des revendications 1 à 7,
**caractérisé**
**en ce que** les données de surveillance (6) sont recueillies par les capteurs (5) prévus aux emplacements correspondants et transmises à l'unité de saisie (4) du système (1) de surveillance d'état.

9. Système de surveillance d'état selon la revendication 8,
**caractérisé**
**en ce que** les données de surveillance (6) incluent les vibrations mesurées par trois capteurs d'accélération (14).

10. Système de surveillance d'état selon la revendication 8 ou la revendication 9,
**caractérisé**
**en ce que** les données de surveillance (6) incluent la température déterminée au moyen d'un capteur (5) dans une conduite d'huile de fuite (22).

11. Système de surveillance d'état selon l'une des revendications 8 à 10,
**caractérisé**
**en ce que** les données de surveillance (6) incluent les valeurs de température, valeurs de viscosité et valeurs de pression déterminées au moyen d'un capteur (5) disposé dans un fluide hydraulique.

12. Système de surveillance d'état selon l'une des revendications 8 à 11,
**caractérisé**
**en ce que** les données de surveillance (6) incluent les valeurs de température déterminées au moyen d'un capteur de température disposé dans un réservoir pour le fluide hydraulique.

13. Système de surveillance d'état selon l'une des revendications 8 à 12,
**caractérisé**
**en ce que** les données de surveillance (6) incluent les degrés d'encrassement déterminés au moyen d'un capteur de particules disposé dans le réservoir pour le fluide hydraulique et/ou au moyen d'un capteur de particules disposé dans la conduite d'huile de fuite (22).

14. Système de surveillance d'état selon l'une des revendications 1 à 13,
**caractérisé**
**en ce qu'**un chaînage de données de surveillance avec des données de fonctionnement, ainsi que des valeurs seuil définissables pour les données de surveillance (6) dépendantes des données de fonctionnement (7) sont présentés dans l'unité de diagnostic (11).

15. Système de surveillance d'état selon l'une des revendications 1 à 14,
**caractérisé**
**en ce qu'**une pré-alarme et une alarme principale sont prévues dans l'unité de sortie (13) reliée à l'unité de diagnostic (11), en tant que signaux d'alarme relatifs à un état de machine.

16. Système de surveillance d'état selon la revendication 15,
**caractérisé**
**en ce que** les signaux d'alarme de l'unité de sortie (13) sont des signaux acoustiques.

17. Système de surveillance d'état selon la revendication 15,
**caractérisé**
**en ce que** les signaux d'alarme de l'unité de sortie (13) sont des signaux optiques.

18. Procédé de surveillance au moyen d'un système (1) d'états d'unités de refoulement hydrostatiques (2), notamment de machines à piston axial (3) fonctionnant comme pompes ou moteurs, avec une unité de saisie (4) comportant des capteurs (5) disposés sur l'unité de refoulement hydrostatique (2) et destinés à la saisie de données, avec une unité d'évaluation (8) comportant un dispositif (9) destiné à analyser les données de surveillance (6) dans le domaine des fréquences et un dispositif (10) destiné à analyser les données de surveillance (6) dans le domaine temporel, et avec une unité de diagnostic (11), à laquelle est reliée une unité de sortie (13),
où au moins un capteur (5) est disposé sur l'unité de refoulement hydrostatique (2), lequel saisit les données dans une unité de saisie (4),
où un signal est émis par l'unité de sortie (13) reliée à l'unité de diagnostic (11) en fonction du résultat d'une analyse antérieure,
**caractérisé**
**en ce que** les données saisies se composent de données de surveillance (6) et de données de fonctionnement (7), les données de fonctionnement (7) sont analysées en unité d'évaluation (8) dans le domaine temporel, et les données de surveillance (6) en unité d'évaluation (8) dans le domaine temporel ainsi que dans le domaine des fréquences,
**en ce que** les données de surveillance comprennent des vibrations de surface et/ou la température de l'huile de fuite et/ou la température du fluide hydraulique et/ou l'état du fluide hydraulique et/ou le degré d'encrassement, et/ou se rapportent à des vibrations de surface et/ou à une concentration de particules dans le fluide hydraulique et/ou aux températures dans le réservoir et/ou dans la conduite d'huile de fuite et/ou des valeurs de viscosité et/ou la teneur en eau et/ou des valeurs diélectriques et/ou des valeurs de pression du fluide hydraulique utilisé dans le circuit d'huile hydraulique, et
**en ce que** les données de fonctionnement se rapportent à la pression dans une conduite haute pression (21) et/ou la pression dans une conduite basse pression (20) et/ou l'angle de pivotement d'un disque incliné (19) et/ou la vitesse de rotation d'un tambour cylindrique (16).

19. Procédé de surveillance d'état selon la revendication 18,
**caractérisé**
**en ce que** les capteurs (5) saisissent des données de surveillance (6) telles que vibrations de surface et/ou température d'huile de fuite et de fluide hydraulique et/ou état de fluide hydraulique, en particulier degré d'encrassement.

20. Procédé de surveillance d'état selon la revendication 18 ou la revendication 19,
**caractérisé**
**en ce que** les données de surveillance (6) saisies, en particulier les vibrations de surface mesurées au moyen d'au moins trois capteurs d'accélération (14), sont soumises à une transformation de Fourier dans l'unité d'évaluation (8).

21. Procédé de surveillance d'état selon l'une des revendications 18 à 20,
**caractérisé**
**en ce que** les capteurs (5) saisissent des données de fonctionnement (7) telles que pression dans une conduite haute pression (20) et/ou pression dans une conduite basse pression (21) et/ou un angle de pivotement d'un disque incliné (19) et/ou une vitesse de rotation d'un tambour cylindrique (16).

22. Procédé de surveillance d'état selon l'une des revendications 18 à 21,
**caractérisé**
**en ce que** le quotient entre une valeur effective et une valeur seuil définie est formé dans le dispositif (10) d'analyse des données de surveillance (6) dans le domaine temporel et/ou le domaine des fréquences.

23. Procédé de surveillance d'état selon l'une des revendications 18 à 21,
**caractérisé**
**en ce que** le quotient entre une variation de la valeur effective et une valeur seuil définie est formé dans le dispositif (10) d'analyse des données de surveillance (6) dans le domaine temporel et/ou le domaine des fréquences.

24. Procédé de surveillance d'état selon la revendication 22 ou la revendication 23,
**caractérisé**
**en ce qu'**un comportement tendanciel des données de surveillance (6) est évalué dans le domaine temporel et/ou le domaine des fréquences en unité de diagnostic (11), sur la base des quotients formés dans l'unité d'évaluation (8).
